# EUROPÄISCHE PATENTSCHRIFT

(11) **EP 0 079 539 B1**
(45) Veröffentlichungstag und Bekanntmachung des Hinweises auf die Patenterteilung: **19.02.1986**
(21) Anmeldenummer: 82110193.8
(22) Anmeldetag: 05.11.1982
(51) Int. Cl.: A61J 1/00, B65D 51/24

(54) **Verschluss für einen pharmazeutischen Behälter**
Closure for a pharmaceutical container
Fermeture pour un récipient pharmaceutique

(30) Priorität: 12.11.1981 US 320578
(43) Veröffentlichungstag der Anmeldung: 25.05.1983
(73) Patentinhaber: Pharma Gummi Wimmer West GmbH, 52249 Eschweiler (DE)
(72) Erfinder: Connor, John Thomas, Schwenksville, PA 19473 (US); Conard, William Albert, Norristown (US); Heistand, David Harold, Pottstown (US)
(74) Vertreter: Patent- und Rechtsanwaltssozietät, Schmitt, Maucher & Börjes

## Beschreibung

Die Erfindung betrifft einen Verschluss gemäss dem Oberbegriff des ersten Anspruches.

Derartige Behälterverschlüsse sind bereits be- - kannt (z.B. US-A-21 80 055), weisen jedoch noch etliche Nachteile auf. Diese sind besonders gravierend, wenn die mit den Verschlüssen versehenen Behälter für medizinische Zwecke Verwendung finden, z.B. zum Aufbewahren von pharmazeutischen Zubereitungen, Serum u. dgl. So zeigt die vorerwähnte US-A-21 80 055 eine Art Kronenkappenverschluss, der mit einem Griffteil versehen ist, das als Öffnungswerkzeug für diesen Verschluss dient. Zwischen der aus elastischem Material bestehenden Kappe dieses bekannten Verschlusses und der Mündung der zugehörigen Flasche befindet sich eine Dichtscheibe. Diese ist mit der elastisch nachgiebigen Abschlusskapsel z.B. durch Formgebung und/oder Klebung so verbunden, dass diese Dichtscheibe beim Abnehmen der Abschlusskapsel ohne weiteres mitentfernt wird. Als sicherer Verschluss für pharmazeutische Behälter, wo einfaches Handhaben erwünscht ist und die Gefahr von Kontamination und Glasbruch weitestgehend vermieden werden soll, sind derartige Verschlüsse nicht recht geeignet. Man kennt auch bereits einen Flaschenverschluss, der eine entfernbare Abschlusskapsel aus elastischem Material mit einem Öffnungswerkzeug aufweist, wobei die Abschlusskapsel ebenfalls an ihrem unteren Rand etwa in radialer Richtung elastisch nachgiebige, nach innen weisende Einformungen aufweist, die den Randwulst des Behälters in Verschlussstellung untergreifen (US-A-2 754 989). Dort ist eine Korkscheibe od. dgl. als Dichteinlage vorgesehen, die jedoch mit der Abschlusskapsel derart verbunden ist, dass sie beim Entfernen dieser Abschlusskapsel ohne weiteres mitentfernt wird. Das mit der Abschlusskapsel in Verbindung stehende Öffnungswerkzeug weist einen etwa parallel zur Oberseite der Abschlusskapsel orientierten Arm mit einer Fingertaste auf, die in Bedienstellung ausserhalb der Randwulst des Behälters liegt. Bei Ausüben des Öffnungsdruckes entsteht dadurch ein Kippmoment an der Abschlusskapsel, wodurch diese sich vom Behälter löst. Abgesehen davon, dass der Hebel und die Taste, die hier das Öffnungswerkzeug bilden, bei den durch die Flaschenmündung vorgegebenen Platzverhältnissen nur wenig stabil ausgeführt sind, ergeben sich bei diesem Verschluss auch die bereits in Verbindung mit US-A-21 80 055 erwähnten Nachteile.

Es besteht daher die Aufgabe, einen Verschluss für einen pharmazeutischen Behälter zu schaffen, bei dem ein sicherer Verschluss des Behälterinhaltes gewährleistet und gleichzeitig das Öffnen des Verschlusses einfach und die Gefahr eines Behälterbruches sowie die der Kontamination minimiert sind.

Zur Lösung dieser Aufgabe wird bei einem Verschluss der eingangs erwähnten Art vorgeschlagen, dass die Kerben oder Schlitze aufweisende Einformung des unteren freien Endes des Saumteiles der Abschlusskapsel derart elastisch ausgebildet ist, dass die Einformung an einem Teil ihres Umfanges beim Kippen der Abschlusskapsel an dem Behälterrandwulst hochgleitet und hakenartig direkt unter die Unterseite des Flansches des mit der Abschlusskapsel nicht fest verbundenen Stopfens greift, so dass dieser und die Abschlusskapsel gemeinsam vom Behälter entfernbar sind.

Dadurch ist ein Öffnen des Behälters einschliesslich des Entfernens eines mit der Abschlusskapsel nicht fest verbundenen Stopfens auf einfache Weise und ohne zusätzliche Hilfswerkzeuge möglich, wobei auch eine direkte Berührung des Stopfens durch die Bedienungsperson vermieden und die Gefahr der Kontamination der im Behälter befindlichen Flüssigkeit erheblich vermindert wird. Auch ist ein erneutes Aufsetzen der Abschlusskapsel nicht möglich.

Weiterbildungen sind in den Unteransprüchen aufgeführt. Dabei hat die Ausbildung nach Anspruch 2 den Vorteil, dass die Abschlusskapsel gut erfassbar und der Griffteil einen günstigen Hebelarm zum seitlichen Abkippen der Abschlusskapsel' bildet. Bei der einteiligen Ausbildung gemäss Anspruch 3 ergibt sich nicht nur eine günstigere Herstellbarkeit, sondern es wird auch die Gefahr vermieden, dass das Griffteil abreisst.

Nachstehend wird die Erfindung anhand von Ausführungsbeispielen in Verbindung mit der Zeichnung noch näher erläutert. Es zeigt:
Fig. 1 eine Seitenansicht eines zum Teil aufgebrochenen und im Schnitt dargestellten verschlossenen Behälters und seines Verschlusses,
Fig. 2 eine Teilseitenansicht eines Behälters mit -Verschluss und etwas abgekippter Abschlusskapsel zum Teil im Schnitt dargestellt,
Fig. 3 eine etwa Fig. 2 entsprechende Darstellung, hier jedoch mit weiter abgekippter Abschlusskapsel,
Fig. 4 eine Aufsicht auf die Abschlusskapsel und
Fig. 5 eine Teilansicht des unteren Saumteiles der Abschlusskapsel mit darin eingebrachten Kerblinien.

Ein Behälter, eine Flasche oder Spritzampulle (Fig. 1 bis 3) ist nachfolgend mit «Behälter 10» bezeichnet. Er hat eine Öffnung 12. An deren Umfang befindet sich in bekannter Weise ein Randwulst 14 des Behälters 10. Der gesamte Verschluss 16 weist eine Abschlusskapsel 17 sowie einen Stopfen 28 auf. Dieser besteht aus Gummi, aus Elastomer od. dgl. elastischem Material. Die Abschlusskapsel 17 besteht aus Metall, z.B. aus Aluminium. Sie ist als Öffnungswerkzeug für den Stopfen 28 ausgebildet und hat an ihrem unteren Rand eine etwa in radialer Richtung elastisch nachgiebige, nach innen weisende Einformung 26, die in Verschlussstellung (Fig. 1) den Randwulst 14 des Behälters 10 untergreift. Die Abschlusskapsel 17 weist ein röhrenförmig nach oben verlängertes Griffteil 18 auf, das an seinem Oberende bei 20 gestaucht ist, wodurch sich ein Griffwulst 22 bildet. Bei der Abschlusskapsel 17 ergibt sich dementsprechend ein Griffteil 18 in Form eines stielartigen Aussenendteiles.

Die einstückige Abschlusskapsel 17 besteht mit ihrem Griffteil 18 aus einem gezogenen Aluminiumteil. An dessen unterem Ende geht der Griffteil 18 in einen im Umfang vergrösserten Saumteil 24 über. Dessen unterer Rand ist bei 48 zu der Einformung 26 umgebördelt. Der Stopfen 28 weist einen Flansch 30 auf, dessen Aussenumfang etwa dem inneren lichten Querschnitt des Saumteiles 24 entspricht. Der Stopfenhals 32 schliesst die Öffnung 12 des Behälters 10 dicht ab. Wie gut aus Fig. 5 erkennbar, sind im Bereich der späteren Einformung 26 des unteren freien Endes des Saumteiles 24 der Abschlusskapsel 17 Kerben 34 oder Schlitze angeordnet, wodurch dort entsprechende Saumsegmente 36 gebildet sind.

Gemäss der Erfindung ist nun diese die Kerben 34 oder Schlitze aufweisende Einformung 26 des unteren freien Endes des Saumteiles 24 der Abschlusskapsel 17 derart elastisch ausgebildet, dass die Einformung 26 an einem Teil ihres Umfanges beim Kippen der Abschlusskapsel 17 an dem Randwulst 14 hochgleitet (Fig. 2). Danach kann diese Einformung hakenartig direkt unter die Unterseite 46 des Flansches 30 des mit der Abschlusskapsel 17 nicht fest verbundenen Stopfens greifen (Fig. 3), so dass der Stopfen 28 und die Abschlusskapsel 17 gemeinsam vom Behälter 10 entfern bar sind.

Der Verschluss 16 wird wie folgt gehandhabt: Nach Abfüllen des Behälters 10 wird dieser mit dem Stopfen 28 verschlossen, die Abschlusskapsel 17 über den Stopfen-Flansch 30 und den Randwulst 14 gestülpt sowie die Einbördelung des unteren Saumteiles 24 zur Bildung der Einformung 26 durchgeführt. In Fig. 1 ist die Handhabung des Verschlusses 16 mit Hilfe von strichpunktiert angedeuteten Händen eines Anwenders angedeutet. Dieser erfasst den Griffteil 18 und kippt ihn entsprechend dem Pfeil 38 in die Stellung 18 A ab. Dabei bleibt wenigstens ein Saumsegment 36 A unter der Unterkante 40 dem Randwulst 14 (Fig. 2). Dieses Segment 36 A bildet dabei im wesentlichen einen Drehpunkt für die Abschlusskapsel 17, dessen Griffteil 18 dabei einen günstigen Hebelarm bildet. Bei weiter abgekippter Abschlusskapsel 17 (Fig. 3) gelangen ein Abschnitt der Einformung 26 bzw. einige Saumsegmente 36 B oberhalb der Randwulst 14, federn radial etwas zurück und untergreifen mit einem oder mehreren Saumsegmenten 36 B den Flansch 30 des Stopfens 28. Beim weiteren Kippen und Abheben der Abschlusskapsel 17 hebt die Einformung 26 den Stopfen 28 mit seinem Einsteckteil 44 aus dem Bereich aus dem Behälter heraus. Beim erfindungsgemässen Verschluss 16 ist auch von Vorteil, dass zwischen dem Stopfen 28 und der Abschlusskapsel 17 keine Klebverbindung notwendig ist, wodurch einerseits ebenfalls die Gefahr der Kontamination, andererseits der Herstellungsaufwand vermindert werden. Die Kerben 34 oder Schlitze erleichtern beim Öffnen das Abkippen. Aus Fig. 4 ist beim Vergleich der umgekippten, mit ausgezogenen Linien dargestellten Lage mit der in gekippter, strichpunktiert dargestellter Lage der Verschlusskapsel 17 gut an der Auslenk-Begrenzungslinie 42 die geringe Verformung der Saumsegmente 36 B während des Kippens erkennbar.

## Patentansprüche

1. Verschluss (16) für einen eine Öffnung (12) und dort einen Halsabschnitt mit einer Randwulst (14) aufweisenden Behälter (10), z.B. für eine pharmazeutische Flasche oder eine Spritzampulle, der einen Stopfen (28) mit Flansch (30) aus elastischem Material für die Behälteröffnung (12) sowie eine diesen bereichsweise umschliessende, durch Kippen entfernbare Abschlusskapsel (17) aufweist, die als Öffnungswerkzeug für den Stopfen ausgebildet ist und an ihrem unteren Rand eine etwa in radialer Richtung elastisch nachgiebige, nach innen weisende Einformung (26) aufweist, die den Randwulst (14) des Behälters einschliesslich Flansch (30) des Stopfens (28) in Verschlussstellung untergreift, dadurch gekennzeichnet, dass die Kerben (34) oder Schlitze aufweisende Einformung (26) des unteren freien Endes des Saumteiles (24) der Abschlusskapsel (17) derart elastisch ausgebildet ist, dass die Einformung an einem Teil ihres Umfanges beim Kippen der Abschlusskapsel (17) an dem Randwulst (14) hochgleitet und hakenartig direkt unter die Unterseite (46) des Flansches (30) des mit der Abschlusskapsel (17) nicht fest verbundenen Stopfens (28) greift, so dass dieser und die Abschlusskapsel gemeinsam vom Behälter (10) entfernbar sind.

2. Verschluss nach Anspruch 1, dadurch gekennzeichnet, dass die Abschlusskapsel (17) einen Griffteil (18) in Form eines stielartigen Aussenteiles hat.

3. Verschluss nach Anspruch 2, dadurch gekennzeichnet, dass die Abschlusskapsel (17) mit ihrem Griffteil (18) aus einem gezogenen Aluminiumteil besteht.

## Revendications

1. Fermeture (16) pour un récipient (10) présentant une ouverture (12) et en cet endroit, une partie de col munie d'un bourrelet marginal (14), par exemple pour flacon pharmaceutique ou ampoule d'injection, qui présente un bouchon (28) avec rebord (30) en matière élastique pour l'ouverture (12) du récipient ainsi qu'une capsule de fermeture (17) entourant celui-ci par régions et pouvant être enlevée par basculement, qui est conçue sous forme d'outil d'ouverture pour le bouchon et présente à son bord inférieur une déformation (26) tournée vers l'intérieur, un peu souple élastiquement en direction radiale, qui s'engage par dessous le bourrelet marginal (14) du récipient, y compris le rebord (30) du bouchon (28) en position de fermeture, caractérisée en ce que la déformation (26) de l'extrémité libre inférieure de la bordure (24) de la capsule de fermeture (17), présentant des entailles (34) ou des fentes, est conçue sous forme élastique de telle sorte que la déformation, à une partie de sa circonférence, glisse vers le haut sur le bourrelet marginal (14) lors du basculement de la capsule de fermeture et s'engage directement, à la façon d'un crochet, sous la côté inférieur (46) du rebord (30) du bouchon (28) qui n'est pas relié solidairement à la capsule de fermeture (17), de sorte que celui-ci et la capsule de fermeture peuvent être retirés conjointement du récipient (10).

2. Fermeture selon la revendication 1, caractérisée en ce que la capsule de fermeture (17) présente une partie de prise (18) sous la forme d'une partie extérieure en forme de tige.

3. Fermeture selon la revendication 2, caractérisée en ce que la capsule de fermeture (17), avec sa partie de prise (18), est formée d'une pièce d'aluminium emboutie.

## Claims

1. A closure (16) for a container (10), e.g. for a pharmaceutical bottle or a hypodermic ampule, having an opening (12) and at said location a neck portion with a bead (14), said closure having a stopper (28) with flange (30) made of elastic material for the container opening (12) as well as a cover cap (17) which surrounds areas of said stopper, is adapted to be removed by being tilted and takes the form of a tool for opening the stopper while having at its lower edge an inwardly pointing indentation (26) resilient in approximately the radial direction, said indentation (26) engaging under the bead (14) of the container including flange (30) of the stopper (28) in the closed position, characterized in that the indentation (26), which has notches (34) or slits and is located at the lower free end of the border portion (24) of the cover cap (17), is made to be elastic in such a way that when the cover cap (17) is tilted a portion of the periphery of said indentation (26) slides upwards and engages in a hook-like manner directly under the bottom side (46) of the flange (30) of the stopper (28) not firmly connected to the cover cap (17), so that said stopper and the cover cap can be jointly removed from the container (10).

2. The closure as claimed in claim 1, characterized in that the cover cap (17) has a grip portion (18) in the form of a shaft-like outer member.

3. The closure as claimed in claim 2, characterized in that the cover cap (17) together with its grip portion (18) consists of a drawn aluminium member.
